# EUROPÄISCHE PATENTANMELDUNG

(11) **EP 0 476 377 A1**
(43) Veröffentlichungstag der Anmeldung: **25.03.1992**
(21) Anmeldenummer: 91114406.1
(22) Anmeldetag: 28.08.1991
(51) Int. Cl.: B65D 41/34

(54) **Verschlussschraubkappe aus Kunststoff für Behälter und Verfahren zu ihrer Herstellung**

(30) Priorität: 11.09.1990 DE 9012924 U
(71) Anmelder: SABEU KUNSTSTOFFWERK NORTHEIM GmbH, W-3410 Northeim (DE)
(72) Erfinder: Sander-Beuermann, Christian, W-3411 Katlenburg-Lindau (DE); Ternka, Werner, W-3411 Gillersheim (DE); Scharfenberg, Christoph, W-3410 Northeim (DE); Kraus, Rolf, W-3411 Katlenburg-Lindau (DE)
(74) Vertreter: Röse, Horst (DE)

(57) **Zusammenfassung**

Bei einer Verschlußschraubkappe (1) aus Kunststoff für Behälter mit einem an ihrer dem Behälter zugewandten Stirnfläche gehaltenen Sicherungsring (2) aus Kunststoff für die Originalitätssicherung ist der Sicherungsring an auf dem Umfang verteilten Verbindungsstellen (3) an der dem Behälter zugewandten Kappenstirnfläche lösbar über aus dem Kunststoff geformte Verbindungen befestigt, die bei der öffnenden Drehung der Kappe gegenüber dem Sicherungsring abscherbar sind. Zur Verbesserung, Vereinfachung und Verbilligung der Montage wie auch zur bestmöglichen Originalitätssicherung sind die abscherbaren Verbindungen durch punktförmiges Verschweißen von Sicherungsring (2) und Schraubkappenstirnfläche (1) mittels Ultraschall gebildet.

## Beschreibung

Die Erfindung bezieht sich auf eine Verschlußschraubkappe aus Kunststoff für Behälter mit einem an ihrer dem Behälter zugewandten Stirnfläche gehaltenen Sicherungsring für die Originalitätssicherung nach dem Oberbegriff des Anspruchs 1 und auf ein Verfahren zu ihrer Herstellung.

Derartige Verschlußschraubkappen dienen bei Behältern, die mit verderblichen oder gefährlichen Füllstoffen gefüllt sind, der sogenannten Originalitätssicherung. Vor jedem Öffnen des Behälters durch Abschrauben der Verschlußschraubkappe ist für den Benutzer infolge der ungelösten Verbindung zwischen der eigentlichen Kappe und dem Sicherungsring ersichtlich, daß sich im Behälter noch das ursprünglich eingefüllte Füllgut befindet, während nach dem Öffnen des Behälters durch Abschrauben der Verschlußschraubkappe und ihrer Trennung vom Sicherungsring für jeden Benutzer erkennbar ist, daß die Originalität, also die ursprüngliche Füllung des Behälters nicht mehr gewährleistet ist.

Bei bekannten Verschlußschraubkappen der sich aus dem Oberbegriff des Anspruch 1 ergebenden Art sind die abscherbaren Verbindungen zwischen Sicherungsring und Verschlußschraubkappe dadurch gebildet, daß auf der der Kappe zugewandten Stirnfläche des Sicherungsrings auf dem Umfang verteilt abscherbare Zapfen angeformt sind, und es werden diese Zapfen zur lösbaren Verbindung mit der Schraubkappe in entsprechend auf dem Umfang der dem Behälter zugewandten Kappenstirnfläche angeordnete Bohrungen eingesteckt. Diese Zapfen sollen dann bei einer Relativdrehung zwischen Verschlußschraubkappe und Sicherungsring abgeschert werden. Diese Art der abscherbaren Verbindungen hat schwerwiegende Nachteile: Zur Verbindung von Verschlußschraubkappe und Sicherungsring ist eine manuelle Montage erforderlich, um die Zapfen in die zugehörigen Bohrungen einzuführen. Dies bedeutet einen hohen Fertigungsaufwand, der bei derartigen Massenbauteilen besonders ins Gewicht fällt. Außerdem wird lediglich eine lose Steckverbindung erzielt, und es ist durch unvermeidliche unterschiedliche Schwundmaße von Kappe und Sicherungsring ein Herausfallen und damit Lösen oder ein teilweises Lösen des Sicherungsrings von der Schraubkappe möglich, wonach entweder eine erneute Montage erforderlich wird oder eine derartige Kappe nicht mehr verwendbar ist. Es besteht ferner die Gefahr, daß die Originalitätssicherung nicht gewährleistet ist, da ein Austauschen des Sicherungsrings nicht mit Sicherheit ausgeschlossen ist. Ein weiterer Nachteil besteht darin, daß nach dem Abscheren der Zapfen bei Relativdrehung zwischen Kappe und Sicherungsring abgescherte Haltestifte das Füllgut verunreinigen können. Schließlich ist die Originalitätssicherung auch nicht vollständig gewährleistet, weil sich Sicherungsring und Kappe auch ohne sichtbare Beschädigung voneinander trennen lassen, indem die Zapfen aus den zugehörigen Bohrungen herausgezogen werden.

Der Erfindung liegt die Aufgabe zugrunde, eine Verschlußschraubkappe der eingangs angegebenen Art zu schaffen, bei der sowohl die Montage verbessert, vereinfacht und verbilligt wird als auch die Originalitätssicherung in höchstem Maß gewährleistet wird, und zwar alles dies unter Vermeidung der geschilderten Nachteile der bekannten Anordnung.

Diese Aufgabe wird nach der Erfindung dadurch gelöst, daß die abscherbaren Verbindungen zwischen Sicherungsring und dem Behälter zugewandter Kappenstirnfläche durch punktförmiges Verschweißen von Sicherungsring und Schraubkappenstirnfläche mittels Ultraschall gebildet sind. Dies bringt unter Vermeidung der geschilderten Nachteile der bekannten Anordnung folgende wesentliche Vorteile mit sich: Die Verbindung von Sicherungsring und eigentlicher Schraubkappe kann maschinell an einer geeigneten Ultraschallschweißeinrichtung vorgenommen werden. Infolge der Schweißstellen ist an diesen Verbindungsstellen eine stoffschlüssige und damit lediglich durch den späteren Schervorgang lösbare Verbindung geschaffen. Dies ermöglicht oder fördert zumindest die maschinelle Handhabung der Einheit von Schraubkappe und Sicherungsring beim Aufbringen auf die Behälter. Auch ist es möglich, bereits vorhandene Verschlüsse nachträglich mit Hilfe der ultraschallverschweißten Verbindungen mit einem Sicherungsring auszurüsten. Die Originalitätssicherung wird ganz wesentlich verbessert. Denn beim Öffnen, also beim Abschrauben der Schraubkappe vom Sicherungsring erfolgt eine eindeutige Zerstörung der Verbindungsstellen zwischen diesen Bauteilen. Vorher ist eine eindeutige Erkennbarkeit der Unversehrtheit des Gesamtverschlusses des Behälters gewährleistet, und es ist keine Möglichkeit einer Manipulation gegeben. Durch entsprechende Anordnung, Ausgestaltung und Verteilung der geschweißten Verbindungsstellen ist es möglich, tatsächlich ausschließlich Sollbruchstellen zu schweißen, was die Sicherheit der Verbindung weiter erhöht. Dazu ist in einfacher Weise lediglich eine entsprechende Konstruktion und Einstellung der Ultraschallschweißeinrichtung erforderlich. Insgesamt werden also unter Vermeidung der geschilderten Nachteile der bekannten Anordnung Fertigung, Montage und Originalitätssicherung ganz wesentlich gefördert und verbessert bzw. gewährleistet.

Durch die kennzeichnenden Merkmale des Anspruchs 2 wird an den jeweils vorgesehenen Verbindungsschweißstellen des Sicherungsrings das für den Schweißvorgang erforderliche Material zusätzlich zur Verfügung gestellt, vor allem werden aber definierte Sollverbindungs- und damit Abscherstellen gebildet. Höhe und Ausdehnung der Vorsprünge kann dem Material und der gewünschten Verbindungsstärke entsprechend gewählt werden. Die Vorsprünge werden zweckmäßig in ihrer Höhe verhältnismäßig gering gewählt, so daß nach dem Ultraschweißvorgang der Sicherungsring nahezu abstandslos auf der Stirnfläche der Kappe aufliegt. Durch die weitere Ausgestaltung nach Anspruch 3 kann die Lage, die Art und die Sicherheit der Lage und der Sollbruchstärke der Schweißverbindung weiter gefördert werden.

Sind in der Kappenstirnfläche auf dem Umfang verteilt Bohrungen vorgesehen, z.B. für die Anbringung von Plomben oder bei Nachrüstung von vorhandenen Schraubkappen von früheren Verbindungsarten her, so wird zweckmäßig eine Ausgestaltung der Erfindung nach Anspruch 4 gewählt.

Der Kunststoff der Schraubkappe und des Sicherungsrings wird nach jeweiligem Verwendungszweck und stets im Hinblick auf die Ultraschallverschweißung gewählt. Als besonders zweckmäßig hat sich ein thermoplastischer Kunststoff gezeigt.

Weitere Merkmale, Einzelheiten und Vorteile der Erfindung ergeben sich aus den Ansprüchen sowie aus der nachfolgenden Beschreibung eines Ausführungsbeispiels der Erfindung anhand der Zeichnung. Es zeigen
Fig. 1 eine Untersicht der Verschlußschraubkappe mit ihrem Sicherungsring,
Fig. 2 eine diametrale Schnittansicht durch die Anordnung nach Fig. 1, jeweils durch eine Verbindungsstelle, und zwar in der rechten Hälfte vor der Ultraschallverschweißung und in der linken Hälfte nach der Ultraschallverschweißung der geschnittenen Verbindungsstelle,
Fig. 3a und 3b jeweils eine vergrößerte geschnittene Teilansicht entsprechend den Ausschnitten A bzw. B in Fig. 2,
Fig. 4a und 4b eine vergrößerte Seitenansicht des Bereichs der Verbindungsstellen gemäß Bereich A bzw. B in Fig. 2 und
Fig. 5 eine Draufsicht auf die Schraubkappe nach Fig. 1 in einer Hälfte.

Fig. 1 und 2 zeigen die Gesamtanordnung aus eigentlicher Verschlußschraubkappe 1 und Sicherungsring 2. Beide bestehen zweckmäßig aus thermoplastischem Kunststoff und sind in ihrer Grundform in üblicher Weise ausgestaltet. An der dem Behälter zugewandten Stirnfläche, die in Fig. 1 dem Betrachter zugewandt ist und in Fig. 2 nach unten weist, ist der Sicherungsring 2 für die Originalitätssicherung gehalten, und zwar an auf dem Umfang verteilten Verbindungsstellen an der dem Behälter zugewandten Kappenstirnfläche lösbar über aus dem Kunststoff geformte Verbindungen befestigt. Diese Verbindungsstellen oder Befestigungen sind bei der öffnenden Drehung der Kappe 1 gegenüber dem Sicherungsring 2 abscherbar.

Die abscherbaren Verbindungen sind durch punktförmiges Verschweißen von Sicherungsring 2 und Schraubkappenstirnfläche mittels Ultraschall gebildet. Diese Verbindungsstellen sind in Fig. 1 jeweils bei 3 angedeutet und werden im folgenden noch im einzelnen beschrieben. In den Fig. 2 bis 4b sind solche Verbindungsstellen 3 im einzelnen dargestellt. Dabei zeigen Fig. 2 in der rechten Hälfte sowie Fig. 3b und 4b eine solche Verbindungsstelle vor dem Ultraschweißvorgang und Fig. 2 in der linken Hälfte sowie Fig. 3a und 4a eine Verbindungsstelle nach dem Ultraschweißvorgang.

Wie insbesondere Fig. 3b und 4b zeigen, sind an den jeweils auf dem Umfang verteilt vorgesehenen Verbindungsstellen auf der der Kappenstirnfläche zugewandten Stirnfläche des Sicherungsrings 2 Vorsprünge zur Auflage und zur Bereitstellung des zu verschweißenden Kunststoffsbereichs angeformt, und zwar bestehen diese Vorsprünge jeweils aus einem erhöhten Ringabschnitt 4 und einem daraus vorspringenden schmalen Schweißsteg 5. Wie Fig. 2, linke Hälfte und Fig. 3a sowie 4a zeigen, wird an den so vorbereiteten Verbindungsstellen ein Ultraschweißvorgang derart ausgeführt, daß über das Material und die Lage des Schweißstegs 5 eine Verschweißung mit der gegenüberliegenden Stirnflächenstelle der Kappe 1 bewirkt, wonach dann der Ringabschnitt 4 verschweißt an der Stirnfläche der Kappe 1 anliegt.

Hierdurch ist die eingangs geschilderte sichere Verbindung von Verschlußschraubkappe 1 und Sicherungsring 2 für die Originalitätssicherung hergestellt. Beim Öffnen des Behälters, also bei einer relativen Drehbewegung der Schraubkappe 1 gegenüber dem Sicherungsring 2 wird die an den Verbindungsstellen 3 geschaffene Schweißverbindung abgeschert.

Sind in der Stirnfläche der Schraubkappe, auf der der Sicherungsring gehalten wird, Bohrungen vorgesehen, wie dies bei 6 in Fig. 1 angedeutet ist, so können die Verbindungsstellen 3 bzw. 4, 5 derart auf dem Sicherungsringumfang verteilt angeordnet werden, daß wenigstens der größere Teil der Verbindungsstellen außerhalb der Bohrungen 6 auf der Kappenstirnfläche gelegen sind, wie Fig. 1 zeigt. Auf diese Weise ist auch bei einem Nachrüsten vorhandener Schraubkappen mit dem Sicherungsring entsprechend der Erfindung die geschilderte vorteilhafte Originalitätssicherung gewährleistet.

## Patentansprüche

1. Verschlußschraubkappe aus Kunststoff für Behälter mit einem an ihrer dem Behälter zugewandten Stirnfläche gehaltenen Sicherungsring aus Kunststoff für die Originalitätssicherung, der an auf dem Umfang verteilten Verbindungsstellen an der dem Behälter Zugewandten Kappenstirnfläche lösbar über aus dem Kunststoff geformte Verbindungen befestigt ist, die bei der öffnenden Drehung der Kappe gegenüber dem Sicherungsring abscherbar sind, dadurch gekennzeichnet, daß die abscherbaren Verbindungen durch punktförmiges Verschweißen von Sicherungsring (2) und Schraubkappenstirnfläche (1) mittels Ultraschall gebildet sind.

2. Verschlußschraubkappe nach Anspruch 1, dadurch gekennzeichnet, daß an den Verbindungsstellen auf der der Kappenstirnfläche (1) zugewandten Stirnfläche des Sicherungsrings (2) Vorsprünge (4,5) zur Auflage und zur Bereitstellung des verschweißenden Kunststoffsbereichs angeformt sind.

3. Verschlußschraubkappe nach Anspruch 2, dadurch gekennzeichnet, daß die Vorsprünge aus einem erhöhten Ringabschnitt (4) und einem daraus vorspringenden schmalen Schweißsteg (5) gebildet sind.

4. Verschlußschraubkappe nach einem der Ansprüche 1 bis 3, bei dem in der Kappenstirnfläche auf dem Umfang verteilt Bohrungen vorgesehen sind, dadurch gekennzeichnet, daß die Verbindungsstellen bzw. die Vorsprünge (4,5) derart auf dem Sicherungsringumfang verteilt angeordnet sind, daß wenigstens der größere Teil der Verbindungssstellen außerhalb der Bohrungen auf der Kappenstirnfläche gelegen ist.

5. Verschlußschraubkappe nach einem der Ansprüche 1 bis 4, dadurch gekennzeichnet, daß Schraubkappe (1) und Sicherungsring (2) aus thermoplastischem Kunststoff bestehen.

6. Verfahren zur Herstellung einer Verschlußschraubkappe nach einem oder mehreren der Ansprüche 1 bis 5, dadurch gekennzeichnet, daß der Sicherungsring bzw. die Schweißstege an den Vorsprüngen des Sicherungsrings und die Schraubkappenstirnfläche an den Verbindungsstellen mittels Ultraschall punktförmig miteinander verschweißt werden.
